# EUROPÄISCHE PATENTSCHRIFT

(11) **EP 0 510 386 B1**
(45) Veröffentlichungstag und Bekanntmachung des Hinweises auf die Patenterteilung: **15.01.1997**
(21) Anmeldenummer: 92105489.6
(22) Anmeldetag: 30.03.1992
(51) Int. Cl.: A45C 1/00

(54) **Geldbörsenanordnung zur Aufnahme von Zahlungsmitteln verschiedener Währungen**
Purse fitting for receiving payment means in different currencies
Agencement de porte-monnaie pour recevoir des moyens de paiement dans différentes monnaies

(30) Priorität: 20.04.1991 DE 4113018
(43) Veröffentlichungstag der Anmeldung: 28.10.1992
(73) Patentinhaber: DEUTER SPORT UND LEDER GMBH, D-86156 Augsburg (DE)
(72) Erfinder: Franke, Michael, W-8000 München 40 (DE)
(74) Vertreter: von Puttkamer, Nikolaus, Dipl.-Ing. Patentanwälte Haft, von Puttkamer Berngruber, Czybulka

(56) Entgegenhaltungen:
- WO-A-88/04147
- FR-A- 2 636 510
- US-A- 2 405 379
- US-A- 2 803 281
- US-A- 2 962 071

## Beschreibung

Die Erfindung betrifft eine Geldbeutelanordnung für Zahlungsmittel unterschiedlicher Währungen.

Es sind derartige Geldbeutelanordnungen bekannt, die im wesentlichen aus einem Geldbeutel bestehen, der mehrere, jeweils über einen Reißverschluß zugängliche Fächer zum Einbringen von Zahlungsmitteln verschiedener Währungen umfaßt. Beispielsweise weist ein derartiger Geldbeutel ein Fach für Deutsche Mark, ein Fach für Österreichische Schilling, ein Fach für Lira und ein Fach für Schweizer Franken auf. Ein Nachteil einer derartigen Geldbeutelanordnung besteht darin, daß sie wegen der vielen Fächer relativ groß und zudem im bestückten Zustand auftragend und schwer ist.

Aus dem DE-GM 90 10 965.1 geht eine gattungsferne Herrenbörse hervor, die ein entlang einer Mittellinie buchartig faltbares Umschlagteil mit einem Vorderteil und einem Rückenteil aufweist. An der Innenseite eines dieser Teile, vorzugsweise des Rückenteiles, ist ein Hartgeldfach angeordnet, während an der Innenseite des anderen Teiles Fächer zum Einstecken von Ausweisen, Kreditkarten und dergleichen vorgesehen sind. Das Hartgeldfach und/oder ein als Ausweistasche ausgebildetes Teil ist lösbar mit dem Umschlagteil verbunden. Der Zweck dieser lösbaren Anordnung besteht darin, eine Möglichkeit zu schaffen, die Geldbörse so klein und handlich wie möglich zu gestalten, wenn die Ausweistasche bzw. das Hartgeldfach überhaupt nicht benötigt werden.

Aus der Druckschrift US-A-28 03 281 geht eine Geldbeutelanordnung mit einem Geldbeutelteil hervor, an dem mehrere Geldfachteile lösbar befestigt sind, wobei diese Geldfachteile zur Aufnahme von Zahlungsmitteln unterschiedlicher Währungen bestimmt sind. Ein Problem dieser Geldbeutelanordnung besteht darin, daß sie unabhängig von der Anzahl der Geldfachteile die Form eines relativ großen und daher unhandlichen Behältnisses aufweist.

Aus der Druckschrift FR-A-26 36 510 geht ein Lederwarenteil hervor, das aus mehreren Elementen zu einer Einheit zusammengesetzt werden kann, wobei ein buchartiges Trägerelement so zusammengeklappt werden kann, daß die in ihm befindlichen Elemente sowohl aneinander als auch an den Innenseiten des buchartigen Trägerelementes befestigbar sind. Der Sinn dieses Lederwarenteiles besteht darin, daß ein langwieriges Suchen von üblicherweise in einer Handtasche verstreuten Gegeständen dadurch vermieden wird, daß diese Gegenstände in dem buchartigen Trägerelement zusammengefaßt werden.

Aus der Druckschrift WO88/04147 ist es bekannt, mehrere Geldfachteile für Zahlungsmittel unterschiedlicher Währungen an einer streifenförmigen Halteinrichtung zu befestigen.

Die Aufgabe der vorliegenden Erfindung besteht darin, eine Geldbeutelanordnung für Zahlungsmittel unterschiedlicher Währungen dahingehend zu verbessern, daß sie vergleichsweise klein und daher sehr handlich ist.

Diese Aufgabe wird durch eine Geldbeutelanordnung mit den Merkmalen des Patentanspruches 1 gelöst.

Der wesentliche Vorteil der erfindungsgemäßen Geldbeutelanordnung besteht darin, daß sie ein Geldbeutelteil mit einem lösbaren Geldfachteil für eine bestimmte Währung sowie wenigstens ein weiteres Geldfachteil für eine andere Währung umfaßt, das gegen das eine Geldfachteil austauschbar ist, so daß die gerade benötigte Währung sich in dem mit dem Geldbeutelteil verbundenen Geldfachteil befindet und die gerade nicht benötigte Währung an einem dafür geeigneten Ort aufbewahrt wird. Vorteilhafterweise ist es dadurch möglich, verschiedene Währungen getrennt voneinander und geordnet in Geldfachteilen aufzubewahren und nur das Geldfachteil mit der gerade benötigten Währung mit dem Geldbeutel zu verbinden. Bei einer bevorzugten Ausgestaltung der Erfindung weisen die Geldfachteile ein Hartgeldfach und/oder ein Fach für Geldscheine auf.

Vorteilhafterweise wird die vorliegende Geldbeutelanordnung als Set vertrieben, der mehrere Geldfachteile für verschiedene Währungen und gegebenenfalls ein Aufbewahrungsteil für die gerade nicht benötigten Geldfachteile umfaßt.

Weitere vorteilhafte Ausgestaltungen der Erfindung gehen aus Unteransprüchen hervor.

Im folgenden werden die Erfindung und deren Ausgestaltungen im Zusammenhang mit den Figuren näher erläutert. Es zeigen:
- Fig. 1: eine Ausführungsform einer erfindungsgemäßen Geldbörsenanordnung, die aus einem Geldbeutel, einem daran befestigten Geldfachteil und einem weiteren Geldfachteil besteht;
- Fig. 2: den Geldbeutel der Figur 1, wobei das Geldfachteil von dem Geldbeutel abgenommen ist, und die Ansicht des abgenommenen Geldfachteiles von hinten und
- Fig. 3: eine Aufnahmeeinrichtung für verschiedene Geldfachteile, die gerade nicht benötigt werden und daher nicht an dem Geldbeutel befestigt sind und
- Figuren 4 bis 7: Weiterbildungen der Erfindung.

Gemäß Figur 1 umfaßt die vorliegende Geldbeutelanordnung 1 ein Geldbeutelteil 2, an dem mit der Hilfe einer später näher erläuterten Befestigungseinrichtung ein Geldfachteil 3 lösbar befestigbar ist, und wenigstens ein weiteres Geldfachteil 3'. Vorzugsweise besteht das Geldbeutelteil 2 aus einem entlang einer Mittellinie 4 buchartig zusammenfaltbaren Umschlagteil 5, wobei an der Innenseite der einen Hälfte des Umschlagteiles 5 das Geldfachteil 3 mit der Hilfe der erwähnten Befestigungseinrichtungen lösbar befestigbar ist und wobei an der Innenseite der anderen Hälfte des Umschlagteiles 5 beispielsweise wenigstens ein Fach zum Einstecken von Ausweisen, Bildern, Kreditkarten oder dergleichen vorgesehen sein kann. Beispielsweise handelt es sich bei diesem Fach um ein Klarsichtfach 6. Neben dem Klarsichtfach 6 können auch weitere Fächer vorgesehen sein. Entlang des oberen Randes kann das Umschlagteil 5 Öffnungen 7, 8 aufweisen, die in ansich bekannter Weise zu Geldscheinfächern oder dergleichen führen, die am Umschlagteil 5 durch verschiedene hintereinander angeordnete Trennwände 9 und 10 gebildet sind.

In der aus der Figur 2 ersichtlichen Weise weist die erwähnte Befestigungseinrichtung, mit deren Hilfe jeweils eines der Geldfachteile 3, 3' an der Innenseite der einen Hälfte des Umschlagteiles 5 befestigbar sind, wenigstens ein vorzugsweise streifenförmiges Klettverschlußteil 12 auf, das an der Innenseite der einen Hälfte des Umschlagteiles 5 befestigt, beispielsweise vernäht ist. Vorzugsweise sind an der genannten Innenseite der einen Hälfte des Umschlagteiles 5 voneinander beabstandet zwei Klettverschlußteile, nämlich ein oberes Klettverschlußteil 12 und ein unteres Klettverschlußteil 13 vorgesehen. In der ebenfalls aus der Figur 2 ersichtlichen Weise befinden sich an der Rückseite der Geldfachteile 3, 3' usw. den Klettverschlußteilen 12 und 13 zugeordnete weitere Klettverschlußteile 14 und 15, die beim Befestigen eines Geldfachteiles 3 bzw. 3' an dem Geldbeutel 2 gegen die Klettverschlußteile 12 und 13 gedrückt und an diesen verriegelt werden. Beispielsweise handelt es sich bei den Klettverschlußteilen 12 und 13 um sogenannte weiche Klettverschlußteile und bei den weiteren Klettverschlußteilen 14 und 15 um sogenannte harte Klettverschlußteile oder umgekehrt. Die Klettverschlußteile 12 und 13 bilden zusammen mit den Klettverschlußteilen 14 und 15 eine Befestigungseinrichtung.

Es ist auch denkbar an der Stelle der Klettverschlußteile 12 bis 15 Druckknopfelemente oder andere Befestigungseinrichtungen vorzusehen. Beispielsweise ist es denkbar, an der Rückseite der Geldfachteile 3, 3' sogenannte Einstecklaschen 16 vorzusehen, wie sie in der Figur 2 durch strichlierte Linien dargestellt sind. Diese Einstecklaschen 16 sind an ihrer oberen Kante an der Rückseite der Geldfachteile befestigt, vorzugsweise vernäht. An der Innenseite der einen Hälfte des Umschlagteiles 5 des Geldbeutelteiles 2 befindet sich eine durch einen Einsteckschlitz 17 zugängliche Tasche, in die zur Befestigung des Geldfachteiles 3 bzw. 3' die Einstecklasche 16 eingeschoben wird. Es ist auch denkbar, den Einsteckschlitz am unteren Ende einer nach oben weisenden Einstecktasche an der Rückseite der Geldfachteile 3, 3' und eine nach oben weisende Einstecklasche an der Innenseite der einen Hälfte des Umschlagteiles 5 vorzusehen.

Durch gepunktete Linien sind in der Figur 2 als Befestigungseinrichtungen dienende Druckverschlußelemente 18 und 19 dargestellt, die an der Innenfläche der einen Hälfte des Umschlagteiles 5 und entsprechend auch an der Rückseite der Geldfachteile 3, 3' vorgesehen sind und beim Befestigen eines Geldfachteiles 3 an dem Geldbeutel 2 ineinander eingeschnappt werden. Beispielsweise sind derartige Druckverschlußelemente etwa in den Eckbereichen der Geldfachteile 3 und in entsprechenden Bereichen der Innenseite der einen Hälfte des Umschlagteiles 5 vorgesehen. Es ist jedoch auch denkbar mittig an der Rückseite der Geldfachteile 3 ein einziges Druckverschlußelement 19 und mittig an der Innenseite der einen Hälfte des Umschlagteiles 5 ein einziges entsprechendes Druckverschlußelement 18 vorzusehen.

Im folgenden wird im Zusammenhang mit der Figur 3 eine Einrichtung zur Aufbewahrung der gerade nicht benutzten Geldfachteile beschrieben. In der ersichtlichen Weise besteht diese Einrichtung aus einer Halteeinrichtung 20 in der Form eines Streifens, der Befestigungseinrichtungen zum Festhalten der Geldfachteile 3', 3'', 3''' aufweist. Besonders bevorzugt ist eine Ausführungsform, bei der der Streifen ein auf einer Seite mit Klettverschlußteilen 21 versehener Kunststoff-, Textil- oder Metallstreifen ist, wobei die Klettverschlußteile 21 entweder voneinander beabstandet an dem Streifen oder diesen ganzflächig bedeckend (Fig. 3) ausgebildet sind. Zur Befestigung der gerade nicht benötigen Geldfachteile 3', 3'' und 3''' und zur Aufbewahrung derselben ist es lediglich erforderlich diese mit ihren Klettverschlußteilen 14, 15 gegen die oder das entsprechende Klettverschlußteil 21 der Halteeinrichtung 20 zu drücken.

In der entsprechenden Weise können an der streifenförmigen Halteeinrichtung 20 auch entsprechend der Ausgestaltung der Geldfachteile 3, 3'', 3''' mit Einstecklaschen 16 oder Druckverschlußelementen 19 Einsteckschlitze zum Hindurchführen der Einstecklaschen 16 bzw. Druckverschlußelemente zur Aufnahme der Druckverschlußelemente 19 vorgesehen sein.

Die Ausgestaltung der streifenförmigen Halteeinrichtung 20 mit Einsteckschlitzen 22 ist in der Figur 4 dargestellt. Hierzu werden vorzugsweise zwei deckungsgleiche Textilstreifen miteinander randseitig vernäht, wobei in einem Textilstreifen in Querrichtung die Einsteckschlitze 22 voneinander beabstandet vorgesehen werden. Gemäß Figur 5 werden die Druckverschlußelemente 18 entsprechend dem Muster der Druckverschlußelemente 19 an der Rückseite der Geldfachteile 3, 3', 3'', 3''' vorzugsweise an einem die Halteeinrichtung 20 bildenden Textilstreifen 23 voneinander beabstandet vorgesehen.

Eine weitere Aufbewahrungsvorrichtung für die nicht benötigten Geldbeutelteile 3', 3'', 3''' kann auch eine Tasche mit mehreren hintereinander angeordneten Fächern sein (Fig. 7).

Während der im Zusammenhang mit den Figuren 3 bis 5 beschriebene Streifen der Halteeinrichtung 20 vorzugsweise eine Aufhängeeinrichtung zum Aufhängen der Halteeinrichtung 20 an einer Wand oder dergleichen aufweist, die beispielsweise die Form eines Loches 24 besitzt, durch die ein Bolzen oder Nagel hindurchgeführt werden kann, ist es gemäß Figur 6 denkbar, die Halteeinrichtung 20 in einem Reisebehältnis, beispielsweise einem Koffer 25 an einer Innenfläche, beispielsweise an einer Seitenfläche oder an der Bodenfläche zu befestigen, vorzugsweise zu vernähen, so daß die einzelnen, gerade nicht benötigten Geldfachteile 3', 3'' und 3''' im Falle einer Reise durch mehrere Länder in dem Reisebehältnis mitgeführt werden können. Der in der Figur 6 dargestellt Koffer 25 ist ohne Deckel gezeichnet, so daß sein Inneres sichtbar ist.

Wie dies in der Figur 1 dargestellt ist, können die Geldfachteile 3, 3' die Form von ansich bekannten Hartgeldfächern aufweisen, die aus einem Vorderteil 30, einem Hinterteil 31, die um eine Linie 32' deckungsgleich zueinander gefaltet sind, derart, daß das Vorderteil 30 gleich groß oder kleiner als das Hinterteil 31 ist, und Seitenteilen 32, 33 bestehen, die beim Zusammenfalten des Vorderteiles 30 und des Hinterteiles 31 in den von diesen umschlossenen Raum eingefaltet werden. Mit der Oberkante des Hinterteiles 31 ist ein Deckelteil 34 verbunden, das beim Schließen des Geldfaches an der Außenseite des Vorderteiles 30 durch eine geeignete Verriegelungseinrichtung, die vorzugsweise die Form von Druckverschlußelementen 35, 35' oder Klettverschlußteilen aufweist, befestigt wird. An der Innenseite des Deckelteiles 34 kann entsprechend der Bestimmung des jeweiligen Geldfachteiles eine Währungstabelle angeordnet werden, die beispielsweise in ein mit einer Klarsichtfolie 36 gebildetes Fach in der Richtung des Pfeiles 37 eingeschoben wird. An der Außenseite des Vorderteiles 30 oder des Deckelteiles 34 kann ein Bezeichnungsschild 38 für die jeweilige Währung angebracht sein.

Entsprechend der Figur 1 kann das Geldfachteil 3, 3', 3'' bzw. 3''' auch wenigstens ein Fach für Geldscheine besitzen, das vorzugsweise dadurch gebildet ist, daß eine parallel zum Hinterteil 31 angeordnete Zwischenwand 39 derart mit dem Hinterteil 31 randseitig verbunden, z. B. vernäht ist, daß im Bereich der Oberkante des Hinterteiles 31 ein Einsteckschlitz 40 für Geldscheine besteht. Ein Einsteckschlitz für die Gelsscheine kann auch in einem Seitenteil 32 angeordnet sein, wie dies in der Figur 1 durch eine gepunktete Linie dargestellt ist.

Vorzugsweise bestehen der Geldbeutel 2 und die Geldfachteile 3, 3', 3'' und 3''' in ansich bekannter Weise aus Leder, Kunststoff oder einem Textilgewebe.

## Patentansprüche

1. Geldbeutelanordnung für Zahlungsmittel unterschiedlicher Währungen mit einem Geldbeutelteil (2), an dem ein Geldfachteil (3) für ein Zahlungsmittel einer ersten Währung lösbar mit der Hilfe einer an dem Geldbeutelteil (2) vorgesehenen ersten Befestigungseinrichtung (12, 13, 17, 18) für ein einziges Geldfachteil und einer am Geldfachteil (3) für das Zahlungsmittel der ersten Währung vorgesehenen zweiten Befestigungseinrichtung befestigbar ist, wobei die Geldbeutelanordnung wenigstens ein eine dritte Befestigungseinrichtung (14, 15, 16, 19) aufweisendes weiteres Geldfachteil (3', 3'', 3''') für ein Zahlungsmittel einer weiteren Währung umfaßt, das, an der Geldbeutelanordnung, nur an der Stelle des ersten Geldfachteiles (3) mit der dritten Befestigungseinrichtung (14, 15, 16, 19) lösbar an der ersten Befestigungseinrichtung (12, 13, 17, 18) für ein einziges Geldfachteil des Geldbeutelteiles (2) befestigbar ist.

2. Geldbeutelanordnung nach Anspruch 1, dadurch gekennzeichnet, daß das Geldbeutelteil (2) die Form eines um eine Mittellinie (4) buchartig zusammenfaltbaren Umschlagteiles (5) aufweist, an dessen einer Innenseite die erste Befestigungseinrichtung (12, 13, 17, 18) vorgesehen ist.

3. Geldbeutelanordnung nach Anspruch 1 oder 2, dadurch gekennzeichnet, daß die erste Befestigungseinrichtung die Form einer Klettverschlußeinrichtung (12, 13) aufweist, die mit einer die zweite bzw. dritte Befestigungseinrichtung bildenden weiteren Klettverschlußeinrichtung (14, 15) zusammenwirkt.

4. Geldbeutelanordnung nach Anspruch 3, dadurch gekennzeichnet, daß die Klettverschlußeinrichtung und die weitere Klettverschlußeinrichtung jeweils zwei voneinander beabstandete Klettverschlußteile (12, 13 bzw. 14, 15) aufweist.

5. Geldbeutelanordnung nach Anspruch 3 in Verbindung mit Anspruch 2, dadurch gekennzeichnet, daß die Klettverschlußteile (12, 13) bzw. die weiteren Klettverschlußteile (14, 15) in der Richtung der Mittellinie (4) voneinander beabstandet sind.

6. Geldbeutelanordnung nach Anspruch 1 oder 2, dadurch gekennzeichnet, daß die erste Befestigungseinrichtung die Form wenigstens eines Druckverschlußelementes (18) aufweist, das mit wenigstens einem weiteren, die zweite bzw. dritte Befestigungseinrichtung darstellenden weiteren Druckverschlußelement (19) zusammenwirkt.

7. Geldbeutelanordnung nach Anspruch 1 oder 2, dadurch gekennzeichnet, daß die erste Befestigungseinrichtung die Form eines Einsteckschlitzes (17) oder einer Einstecklasche (16) aufweist, in den eine am Geldfachteil (3) bzw. am weiteren Geldfachteil (3', 3'', 3''') befestigte Einstecklasche (16) oder die in einen am Geldfachteil (3) oder am weiteren Geldfachteil (3', 3'', 3''') angeordnete Einsteckschlitz einsteckbar ist.

8. Geldbeutelanordnung nach einem der Ansprüche 1 bis 7, dadurch gekennzeichnet, daß sie ferner eine Halteeinrichtung (20, 30) zum Aufbewahren des wenigstens einen nicht am Geldbeutelteil (2) befestigten weiteren Geldfachteiles (3', 3'', 3''') aufweist.

9. Geldbeutelanordnung nach Anspruch 8, dadurch gekennzeichnet, daß die Halteeinrichtung (20) die Form eines Streifens aufweist, an dem der ersten Befestigungseinrichtung entsprechende weitere Befestigungseinrichtungen angeordnet sind.

10. Geldbeutelanordnung nach Anspruch 9, dadurch gekennzeichnet, daß die weiteren Befestigungseinrichtungen durch ein den Streifen einseitig bedeckendes oder durch ein den Streifen bildendes Klettverschlußteil (21) gebildet sind.

11. Geldbeutelanordnung nach Anspruch 9, dadurch gekennzeichnet, daß die der ersten Befestigungseinrichtung (12, 13) entsprechenden weiteren Befestigungseinrichtungen durch am Streifen (20) voneinander beabstandete Klettverschlußteile gebildet sind.

12. Geldbeutelanordnung nach Anspruch 9, dadurch gekennzeichnet, daß die der ersten Befestigungseinrichtung (18, 17) entsprechenden weiteren Befestigungseinrichtungen durch an dem Streifen (20) voneinander beabstandete Druckverschlußelemente (18) oder an dem Streifen voneinander beabstandete Einsteckschlitze (22) bzw. Einstecklaschen gebildet sind.

13. Geldbeutelanordnung nach einem der Ansprüche 8 bis 12, dadurch gekennzeichnet, daß der Streifen (20) an einer Fläche eines Reisebehältnisses befestigt ist.

14. Geldbeutelanordnung nach Anspruch 13, dadurch gekennzeichnet, daß der Streifen (20) an einer Innenfläche eines Koffers (25) angeordnet ist.

15. Geldbeutelanordnung nach einem der Ansprüche 8 bis 12, dadurch gekennzeichnet, daß der Streifen eine Aufhängeeinrichtung (24) zum Aufhängen an einer Wand oder dergleichen aufweist.

16. Geldbeutelanordnung nach Anspruch 15, dadurch gekennzeichnet, daß die Aufhängungseinrichtung ein Loch (25) im oberen Endbereich des Streifens ist.

17. Geldbeutelanordnung nach einem der Ansprüche 8 bis 12, dadurch gekennzeichnet, daß die Halteeinrichtung die Form einer Tasche (40) aufweist, die mehrere Fächer zur Aufnahme des Geldbeutelteiles (3) bzw. des weiteren Geldbeutelteiles (3') oder der weiteren Geldbeutelteile (3', 3'', 3''') aufweist.

18. Geldbeutelanordnung nach einem der Ansprüche 9 bis 16, dadurch gekennzeichnet, daß der Streifen aus Kunststoff, Metall, Leder oder einem Textilgewebe besteht.

19. Geldbeutelanordnung nach einem der Ansprüche 1 bis 18, dadurch gekennzeichnet, daß das Gelfachteil (3) und/oder das weitere Geldfachteil (3', 3'', 3''') ein Vorderteil (30) und ein deckungsgleiches Hinterteil (31) aufweist.

20. Geldbeutelanordnung nach Anspruch 19, dadurch gekennzeichnet, daß das Vorderteil (30) und das Hinterteil (31) entlang einer Linie (32') deckungsgleich zueinander gefaltet sind und daß Seitenteile (32, 33) vorgesehen sind, die beim Zusammenfalten des Vorder- und Hinterteiles in den von diesen umschlossenen Raum eingefaltet werden.

21. Geldbeutelanordnung nach Anspruch 20 oder 21, dadurch gekennzeichnet, daß der vom Vorder- und Hinterteil umschlossene Raum zur Aufbewahrung von Hartgeld dient und daß ein durch eine schlitzförmige Öffnung (40) zugängliches Geldscheinfach vorgesehen ist.

22. Geldbeutelanordnung nach Anspruch 21, dadurch gekennzeichnet, daß das Geldscheinfach zwischen dem Hinterteil (31) und einer dazu parallel verlaufenden Wand (39) gebildet ist und daß die schlitzförmige Öffnung sich am oberen Rand des Hinterteiles (31) befindet oder entlang einer Seitenkante des Hinterteiles verläuft.

## Claims

1. A purse arrangement for payment means of different currencies having a purse part (2) to which a money compartment part (3) for a payment means of a first currency can be detachably fixed by means of a first attachment device (12, 13, 17, 18) provided on the purse part (2) for a single money compartment part and a second attachment device provided on the money compartment part (3) for the payment means of the first currency, wherein the purse arrangement comprises at least one further money compartment part (3', 3'', 3''') for a payment means of a further currency having a third attachment device (14, 15, 16, 19), which can be detachably attached to the purse arrangement only at the site of the first money compartment part (3) by the third attachment device (14, 15, 16, 19) to the first attachment device (12, 13, 17, 18) for a single money compartment of the purse part (2).

2. A purse arrangement according to Claim 1,
**characterised in that** the purse part (2) has the form of a fold-over part (5) which can be folded together around a centre line (4) like a book, at the one inner side of which the first attachment device (12, 13, 17, 18) is provided.

3. A purse arrangement according to Claim 1 or 2,
**characterised in that** the first attachment device has the form of an attachment device (12, 13), which cooperates with a further attachment device (14, 15) forming the second or third attachment device respectively.

4. A purse arrangement according to Claim 3,
**characterised in that** the Velcro fastener device and the further Velcro fastener device in each case has two Velcro fastener parts (12, 13 and 14, 15 respectively) spaced from one another.

5. A purse arrangement according to Claim 3 in conjunction with Claim 2,
**characterised in that** the Velcro fastener parts (12, 13) and the further Velcro fastener parts (14, 15) respectively are spaced from one another in the direction of the centre line (4).

6. A purse arrangement according to Claim 1 or 2,
**characterised in that** the first attachment device has the form at least of a snap fastener element (18), which cooperates with at least a further snap fastener element (19) representing the second or third attachment device respectively.

7. A purse arrangement according to Claim 1 or 2,
**characterised in that** the first attachment device has the form of an insertion slit (17) or an insertion flap (16), into which an insertion flap (16) attached to the money compartment part (3) or respectively to the further money compartment part (3', 3'', 3''') or the insertion slit disposed on the money compartment part (3) or on the further money compartment part (3', 3'', 3''') can be inserted.

8. A purse arrangement according to one of Claims 1 to 7,
**characterised in that** it also has a retaining device (20, 30) for storing the at least one further money compartment part (3', 3'', 3''') attached to the purse part (2).

9. A purse arrangement according to Claim 8,
**characterised in that** the retaining device (20) has the shape of a strip on which further attachment devices corresponding to the first attachment device are disposed.

10. A purse arrangement according to Claim 9,
**characterised in that** the further attachment devices are formed by a Velcro fastener part (21) covering the strip on one side or by Velcro fastener part (21) forming the strip.

11. A purse arrangement according to Claim 9,
**characterised in that** the further attachment devices corresponding to the first attachment device (12, 13) are formed by Velcro fastener parts spaced from one another on the strip (20).

12. A purse arrangement according to Claim 9,
**characterised in that** the further attachment devices corresponding to the first attachment device (18, 17) are formed by snap fastener elements (18) spaced from one another on the strip (20) or insertion slits (22) and insertion flaps respectively spaced from one another on the strip.

13. A purse arrangement according to one of Claims 8 to 12,
**characterised in that** the strip (20) is attached to a surface of a travel receptacle.

14. A purse arrangement according to Claim 13,
**characterised in that** the strip (2) is disposed on an inner surface of a suitcase (25).

15. A purse arrangement according to one of Claims 8 to 12,
**characterised in that** the strip has a suspension device (24) for suspending on a wall or the like.

16. A purse arrangement according to Claim 15,
**characterised in that** the suspension device is a hole (25) in the upper end region of the strip.

17. A purse arrangement according to one of Claims 8 to 12,
**characterised in that** the retention device has the form of a pocket (40), which has several compartments for receiving the money compartment part (3) or respectively the further money compartment part (3') or the further money compartment parts (3', 3'', 3''').

18. A purse arrangement according to one of Claims 9 to 16,
**characterised in that** the strip is made from plastics, metal, leather or a textile fabric.

19. A purse arrangement according to one of Claims 1 to 18,
**characterised in that** the money compartment part (3) and/or the further money compartment part (3', 3'', 3''') has a front part (30) and a congruent rear part (31).

20. A purse arrangement according to Claim 19,
**characterised in that** the front part (30) and the rear part (31) are folded congruently along a line (32'),
**and in that** side parts (32, 33) are provided, which when the front and rear parts are folded together are folded into the space surrounded thereby.

21. A purse arrangement according to Claim 20 or 21,
**characterised in that** the space surrounded by the front and rear part serves for storing coins,
**and in that** a note compartment accessible though a slit-shaped opening (40) is provided.

22. A purse arrangement according to Claim 21,
**characterised in that** the note compartment is formed between the rear part (31) and a wall (39) extending parallel thereto,
**and in that** the slit-shaped opening is situated at the upper edge of the rear part (31) or extends along a side edge of the rear part.

## Revendications

1. Agencement de porte-monnaie pour des moyens de paiement dans différentes monnaies avec un élément porte-monnaie (2) auquel un élément poche à monnaie (3) pour un moyen de paiement dans une première monnaie est fixé de manière séparable à l'aide d'un premier dispositif de fixation (12, 13, 17, 18) pour un élément poche à monnaie (3) unique, prévu sur l'élément porte-monnaie (2), et avec un deuxième dispositif de fixation prévu sur l'élément poche à monnaie (3) pour le moyen de paiement dans la première monnaie, l'agencement de porte-monnaie comprenant au moins un élément poche à monnaie (3', 3'', 3''') supplémentaire, pour un moyen de paiement dans une autre monnaie, pourvu d'un troisième dispositif de fixation (14, 15, 16, 19), qui peut être fixé de manière séparable sur l'agencement de porte-monnaie, à l'aide du troisième dispositif de fixation (14, 16, 16, 19), seulement à la place du premier élément poche à monnaie (3), sur le premier dispositif de fixation (12, 13, 17, 19) pour le premier élément poche à monnaie de l'élément porte-monnaie (2)

2. Agencement de porte-monnaie selon la revendication 1, caractérisé par le fait que l'élément porte-monnaie (2) a la forme d'un élément rabattable (5) qui peut être plié à la manière d'un livre autour d'un axe médian (4) et sur la face intérieure duquel est disposé le premier dispositif de fixation (12, 13, 17, 18).

3. Agencement de porte-monnaie selon la revendication 1 ou 2, caractérisé par le fait que le premier dispositif de fixation (12, 13, 17, 18) se présente sous la forme d'un système de fermeture contact (12, 13) qui coopère avec un système de fermeture contact (14, 15) supplémentaire qui constitue le deuxième ou le troisième dispositif de fixation.

4. Agencement de porte-monnaie selon la revendication 3, caractérisé par le fait que le système de fermeture contact et le système de fermeture contact supplémentaire présentent chacun deux rubans de fermeture contact (12, 13 et 14, 15) espacés l'un de l'autre.

5. Agencement de porte-monnaie selon la revendication 3 en combinaison avec la revendication 2, caractérisé par le fait que les rubans de fermeture contact (12, 13) et les rubans de fermeture contact (14, 15) supplémentaires sont espacés les uns des autres dans la direction de l'axe médian (4).

6. Agencement de porte-monnaie selon la revendication 1 ou 2, caractérisé par le fait que le premier dispositif de fixation a la forme d'au moins un élément de fermeture à pression (18) qui coopère avec au moins un élément de fermeture à pression (19) supplémentaire qui constitue le deuxième ou le troisième dispositif de fixation.

7. Agencement de porte-monnaie selon la revendication 1 ou 2, caractérisé par le fait que le premier dispositif de fixation a la forme d'une fente (17), dans laquelle pénètre une patte (16) fixée à l'élément poche à monnaie (3) ou à l'élément poche à monnaie (3', 3'', 3''') supplémentaire, ou d'une patte (16) qui pénètre dans une fente prévue dans l'élément poche à monnaie (3) ou dans l'élément poche à monnaie (3', 3'', 3''') supplémentaire.

8. Agencement de porte-monnaie selon l'une des revendications 1 à 7, caractérisé par le fait qu'il comporte en outre un dispositif de rangement (20, 30) pour conserver l'élément poche à monnaie (3', 3'', 3''') supplémentaire qui n'est pas fixé à l'élément porte-monnaie (2).

9. Agencement de porte-monnaie selon la revendication 8, caractérisé par le fait que le dispositif de rangement (20) a la forme d'une bande sur laquelle sont disposés des dispositifs de fixation supplémentaires qui correspondent au premier dispositif de fixation.

10. Agencement de porte-monnaie selon la revendication 9, caractérisé par le fait que les dispositifs de fixation supplémentaires sont formés par une fermeture contact (21) qui couvre un côté de la bande ou constitue la bande elle-même.

11. Agencement de porte-monnaie selon la revendication 9, caractérisé par le fait que les dispositifs de fixation supplémentaires qui correspondent au premier dispositif de fixation sont formés par des rubans de fermeture contact espacés les uns des autres sur la bande.

12. Agencement de porte-monnaie selon la revendication 9, caractérisé par le fait que les dispositifs de fixation supplémentaires qui correspondent au premier dispositif de fixation (18, 17) sont formés par des éléments de fermeture à pression (18) espacés les uns des autres sur la bande (20) ou par des fentes (22) ou des pattes espacées les unes des autres sur la bande.

13. Agencement de porte-monnaie selon la revendication 12, caractérisé par le fait que la bande (20) est fixée à une surface d'un bagage.

14. Agencement de porte-monnaie selon la revendication 13, caractérisé par le fait que la bande (20) est fixée à une surface intérieure d'une valise (25).

15. Agencement de porte-monnaie selon l'une des revendications 8 à 12, caractérisé par le fait que la bande comporte un dispositif d'accrochage (24) permettant de l'accrocher sur un mur ou similaire.

16. Agencement de porte-monnaie selon la revendication 15, caractérisé par le fait que le dispositif d'accrochage est un trou (25) dans la partie d'extrémité supérieure de la bande.

17. Agencement de porte-monnaie selon l'une des revendications 8 à 12, caractérisé par le fait que le dispositif de rangement a la forme d'une pochette (40) pourvue de plusieurs compartiments destinés à recevoir l'élément poche à monnaie (3) ou l'élément poche à monnaie (3') supplémentaire ou des éléments poche à monnaie (3', 3'', 3''') supplémentaires.

18. Agencement de porte-monnaie selon l'une des revendications 9 à 16, caractérisé par le fait que la bande est en matériau synthétique, en métal, en cuir ou en un tissu textile.

19. Agencement de porte-monnaie selon l'une des revendications 1 à 18, caractérisé par le fait que l'élément poche à monnaie (3) et/ou l'élément poche à monnaie (3', 3'', 3''') supplémentaire présente(nt) une partie avant (30) et une partie arrière (31) identique à la première.

20. Agencement de porte-monnaie selon la revendication 19, caractérisé par le fait que la partie avant (30) et la partie arrière (31) peuvent être pliées l'une sur l'autre, le long d'une ligne (32), et par le fait qu'il est prévu des parties latérales (32, 33) qui lors du pliage des parties avant et arrière se replient dans l'espace délimité par lesdites parties.

21. Agencement de porte-monnaie selon la revendication 20 ou 21, caractérisé par le fait que l'espace entouré par la partie avant et la partie arrière sert au rangement de pièces de monnaie et par le fait qu'une poche à billets de banque accessible par une ouverture (40) en forme de fente est prévue.

22. Agencement de porte-monnaie selon la revendication 21, caractérisé par le fait que la poche à billets de banque est aménagée entre la partie arrière (31) et une paroi (39) parallèle à celle-ci et par le fait que l'ouverture en forme de fente se trouve sur le bord supérieur de la partie arrière (31) ou s'étend le long d'un bord latéral de la partie arrière.
